# EUROPÄISCHE PATENTSCHRIFT

(11) **EP 0 131 198 B1**
(45) Veröffentlichungstag und Bekanntmachung des Hinweises auf die Patenterteilung: **02.11.1988**
(21) Anmeldenummer: 84107334.9
(22) Anmeldetag: 26.06.1984
(51) Int. Cl.: F24F 7/02, F24F 13/00

(54) **Dachentlüfter**
Roof ventilator
Ventilation par le toit

(30) Priorität: 06.07.1983 DE 3324369
(43) Veröffentlichungstag der Anmeldung: 16.01.1985
(73) Patentinhaber: ROGAL Gesellschaft für angewandte Lufttechnik mbH, 4000 Düsseldorf 1 (DE)
(72) Erfinder: Morschheuser, Wilhelm Fritz, D-4006 Erkrath 2 (DE)
(74) Vertreter: Plöger, Ulrich

(56) Entgegenhaltungen:
- DE-A- 2 318 885
- DE-B- 2 211 051
- FR-A- 1 283 147

## Beschreibung

Die Erfindung betrifft einen Dachentlüfter mit einem auf einer Dachöffnung auf setzbaren Einlaufdiffusor und einem sich daran anschließenden, zylindrischen Rohraufsatz, für den ein Überdeckungskegel im vertikalen Abstand unter Bildung eines axialen Spaltes besteht, welchletzterer mit radialem Abstand von einem zylindrischen Mantel überdeckt ist, wobei im unteren Abschnitt des Rohraufsatzes ein Motor mit einem die Flügel eines Axialgebläses tragenden Rotor angeordnet ist, und mit einem im wesentlichen zylindrischen Rohrkörper, der unmittelbar oberhalb des Rotors mit nur für dessen Drehung bestehendem Spalt endigt und von gleichem Durchmesser wie der Rotor ist. Ein solcher Lüfter ist aus der DE-A-2 318 885 bekannt.

Bei einem Dachentlüfter dieser Art kommt es zu einer Kernströmung durch den zylindrischen Rohrkorper und zu einer Mantelströmung zwischen dem zylindrischen Rohrkörper und dem Rohraufsatz, wodurch eine Schalldämmung im Bereich der tiefen Frequenzen um etwa 10 bis 12 dB erreicht wird, während die höheren Frequenzen mit Hilfe der axialen Überdeckung, die in diesem Falle als ein mit Schalldämm-Material gefüllter Doppelkegel ausgebildet ist, um etwa 2 dB gedämpft werden.

Weiterhin eignet sich der beschriebene Dachlüfter bei eingeschaltetem Axialgebläse sehr gut zur forcierten Entlüftung von Industriegebäuden und Hallen, da das Axialgebläse strömungsgünstig in der Luftströmung liegt. Bei abgeschaltetem Motor ermöglichen diese Dachentlüfter eine geringere, aber für viele Zwecke auch noch wirksame natürliche Lüftung. Hierfür ist einerseits maßgeblich, daß durch den Rohraufsatz eine Dachüberhöhung erzielt wird, so daß der Auftrieb der erwärmten, abzuführenden Luft entsprechend vergrößert ist. Andererseits wird durch den äußeren, zylindrischen Mantel in Höhe des Austrittsspaltes unabhängig von der Richtung des Windes eine Ablenkung desselben im Bereich des Dachentlüfters derart erzielt, daß im Bereich des Austrittsspaltes ein Unterdruck entsteht, der zur Absaugung der Luft führt. Somit arbeitet der Dachentlüfter bei abgeschaltetem Motor einerseits auf der Grundlage der Kaminwirkung als Auftriebsentlüfter und andererseits auf der Grundlage der Windablenkung als Windleitflächenentlüfter.

Ein Dachentlüfter ähnlicher Art ist in der US-A-3 012 495 dargestellt. Dabei ist ein Überdeckungskegel mit nach unten weisender Spitze vorgesehen, der normalerweise mit seinem Umfangsrand auf der oberen Randkante des Rohraufsatzes aufliegt. Lediglich bei eingeschaltetem Motor des Axialgebläses wird dieser Überdeckungskegel angehoben, so daß dann die Luft durch den sich bildenden, ringförmigen Spalt ausströmen kann. Demnach wird hierbei eine Kombinationswirkung mit einer natürlichen Entlüftung nach dem Kaminprinzip oder dem Windleitflächenprinzip trotz hinreichender Höhe des Rohraufsatzes nicht erzielt.

Von unter dem Gesichtspunkt einer geringfügigen Bauhöhe entwickelten Dachentlüftern, bei denen die eingangs bezeichnete natürliche Entlüftung nicht vorgesehen ist, sind sich nach unten verjüngende Überdeckungskegel zum Zwecke der Strömungsumlenkung weiterhin nach der GB-A-321 808 bekannt. Hierbei setzen die Überdeckungskegel unmittelbar oberhalb des die Flügel tragenden Rotors ein.

Vom einleitend wiedergegebenen Stand der Technik ausgehend liegt der Erfindung die Aufgabe zugrunde, die Entlüftungsleistung bei eingeschaltetem Axialgebläse weiterhin zu steigern und gleichzeitig den durch den Betrieb des Axialgebläses bedingten Lärmpegel weiterhin herabzusetzen, ohne daß die Funktion der natürlichen Entlüftung beeinträchtigt wird.

Diese Aufgabenstellung löst die Erfindung durch die in den Patentansprüchen gemachten Vorschläge.

Der zylindrische Rohrkörper füllt im Anschluß an den Rotor denjenigen zentral gelegenen Teil des Querschnittes des Rohraufsatzes aus, in welchem es zu einer für Axialgebläse typischen, die Leistung herabsetzenden Wirbelbildung kommt. Da der Rohrkörper bis zum Überdeckungskegel reicht und im oberen Abschnitt mit stetig zunehmendem Durchmesser ausgeführt ist, leitet er gleichzeitig in verlustfreier Weise die Strömungsumlenkung ein, welche vom Überdeckungskegel fortgesetzt wird. Die sonst bestehende, mit hohem Druckverlust verbundene Aufprallwirkung wird damit vermieden. Der Rohrkörper entfaltet seine schalldämmende Wirkung einerseits auf Grund seines zylindrischen Abschnittes und andererseits auf Grund des mit zunehmendem Durchmesser versehenen Abschnittes, welchletzterer sich an den Überdeckungskegel anschließt. Damit geht die Dämpfungswirkung des neuen Rohrkörpers über den bevorzugt niedrigen Frequenzbereich des Lärms hinaus. Vor allem bei der unten offen endigenden Ausführungsform des Rohrkörpers kommt eine hervorragende Schallabsorption zustande, weil die Schallenergie im Rohrkörper selbst vernichtet wird, indem letzterer als ein Resonator wirkt.

Eine doppelschalige Ausbildung mit einer zwischen Außenschale und Innenschale vorgesehenen Zellenstruktur, die bevorzugt geschlossenporig ist, führt zu einer zusätzlichen Verstärkung der Schallabsorption. Eine weitere Steigerung wird noch durch die Ausbildung der Außenschale aus einem flexiblen Kunststoff, zweckmäßig mit Lochungen, erreicht.

Zur weiteren Veranschaulichung der Erfindung wird auf die sich auf ein Ausführungsbeispiel beziehende Zeichnung Bezug genommen. Die Zeichnung zeigt die seitliche Ansicht des neuen Dachentlüfters, wobei die rechte Hälfte im Längsschnitt und die linke Hälfte teilweise gebrochen wiedergegeben ist.

Das Dach 11 weist eine Öffnung 12 auf, deren kurzer Schacht 13 mittels eines Kastens 14 überdeckt ist. Letzterer ist zweckmäßig eine Blechkonstruktion, die in Verbindung mit dem Einlaufdiffusor 1 steht. An den Einlaufdiffusor 1 schließt sich der Rohraufsatz 2 an. Dessen erforderliche Gesamthöhe wird erreicht, indem ein unterer Ringabschnitt 2' und ein oberer Ringabschnitt 2" aufeinander gesetzt sind. Sowohl der Einlaufdiffusor 1 als auch die beiden Ringabschnitte 2' und 2" sind doppelschalig ausgeführt. Die Innenschale ist beim Einlaufdiffusor 1 sowie beim oberen Ringabschnitt 2" darüber hinaus aus gelochtem Blech hergestellt. Die Innenschale des Ringsabschnittes 2' ist demgegenüber aus ungelochtem Blech hergestellt, da sie eine größere Festigkeit besitzen muß, um die Streben 15 für den Motor 5 zu halten.

Mit vertikalem Abstand oberhalb der Oberkante des Ringabschnittes 2" erkennt man den Überdeckungskegel 3, der im Ausführungsbeispiel mit nach oben weisender Spitze dargestellt ist. Auf diese Weise entsteht ein frei bleibender Ringspalt 16. Mit radialem Abstand von diesem Ringspalt ist der zylindrische Mantel 4 angeordnet, der der Windablenkung in der bereits beschriebenen Weise dient. Weitere Windleitbleche sind oberhalb und unterhalb des Ringsspaltes 16 durch die Ringbleche 17 und 18 vorgesehen.

Der zentral im Strömungsweg angeordnete Motor 5 trägt den Rotor 10, an dessen Umfang die Flügel 6 vorgesehen sind. Die Anordnung ist dabei so getroffen, daß der Flügel 6 noch unterhalb der Oberkante des Ringabschnittes 2' endigt, so daß der Ringabschnitt 2' noch teilweise und der Ringabschnitt 2" vollständig frei bleiben.

In diesen freien Raum ragt nun der zylindrische Rohrkörper 7 hinein. Man erkennt die Außenschale 8 und die Innenschale 9 sowie die zwischen den beiden Schalen befindliche Zellenstruktur. Oberhalb des Ringabschnittes 2" besteht eine zunehmende, nach außen gerichtete Krümmung des Rohrkörpers 7, der auf diese Weise die Strömungsumlenkung nahezu verlustfrei einleitet.

Zugleich zeigt die Zeichnung, daß durch den zylindrischen Rohrkörper in Verbindung mit dem Überdeckungskegel ein Hohlraum 19 geschaffen wird, welcher in der beschriebenen Weise die Funktion eines schalldämpfenden Resonators hat.

## Patentansprüche

1. Dachentlüfter mit einem auf einer Dachöffnung aufsetzbaren Einlaufdiffusor (1) und einem sich daran anschließenden, zylindrischen Rohraufsatz (2), für den ein Überdeckungskegel (3) im vertikalen Abstand unter Bildung eines axialen Spaltes besteht, welchletzterer mit radialem Abstand von einem zylindrischen Mantel (4) überdeckt ist, wobei im unteren Abschnitt des Rohraufsatzes ein Motor (5) mit einem die Flügel (6) eines Axialgebläses tragenden Rotor (10) angeordnet ist, und mit einem im wesenlichen zylindrischen Rohrkörper (7), der unmittelbar oberhalb des Rotors (10) mit nur für dessen Drehung bestehendem Spalt endigt und von gleichem Durchmesser wie der Rotor (10) ist, dadurch gekennzeichnet, daß sich der Rohrkörper (7) bis zum Uberdeckungskegel (3) erstreckt, wobei er oberhalb des Rohraufsatzes (2) mit stetig zunehmendem Durchmesser bis zu einer innerhalb des Überdeckungskegels (3) gelegenen Stelle verbreitert ist.

2. Dachentlüfter nach Anspruch 1, dadurch gekennzeichnet, daß der Rohrkörper (7) doppelschalig ausgeführt ist, wobei zwischen seiner Außenschale (8) und seiner Innenschale (9) eine Zellenstruktur besteht.

3. Dachentlüfter nach Anspruch 2, dadurch gekennzeichnet, daß die Zellenstruktur geschlossenporig ist.

4. Dachentlüfter nach den Ansprüchen 2 und 3, dadurch gekennzeichnet, daß die Außenschale (8) aus einer flexiblen Kunststoff-Folie besteht.

5. Dachentlüfter nach den Ansprüchen 2 bis 4, dadurch gekennzeichnet, daß die Außenschale (8) gelocht ausgeführt ist.

6. Dachentlüfter nach den Ansprüchen 1 bis 5, dadurch gekennzeichnet, daß der Rohrkörper (7) unten offen endigt.

## Claims

1. Roof exhauster with an inlet diffuser (1) attachable to an opening in the roof and a subsequent cylindrical tubular attachment (2), for which there exists a vertically spaced covering cone (3) forming an axial gap, said gap being covered with a horizontal spacing by a cylindrical shell (4), a motor (5) with a rotor (10) carrying the vanes (6) of an axial-flow blower being arranged in the lower section of the tubular attachment, and with an essentially cylindrical tubular body (7), which ends directly above the rotor (10) in a gap provided only for the rotation of, and of the same diameter as, the rotor (10), characterized in that the tubular body (7) extends to the covering cone (3) and is widened above the tubular attachment (2) with an increasing diameter up to a point located inside the covering cone (3).

2. Roof exhauster according to claim 1, characterized in that the tubular body (7) is a double-shell design with a cellular structure between its outer shell (8) and its inner shell (9).

3. Roof exhauster according to claim 2, characterized in that the cellular structure is closed-porous.

4. Roof exhauster according to claims 2 and 3, characterized in that the outer shell (8) consists of a flexible plastic foil.

5. Roof exhauster according to claims 2 to 4, characterized in that the outer shell (8) is perforated.

6. Roof exhauster according to claims 1 to 5, characterized in that the tubular body (7) is open ended at the bottom.

## Revendications

1. Ventilateur de toit équipé d'un diffuseur d'entrée (1) démontable, implantable sur une ouverture de toit et et d'une garniture tubulaire y faisant suite (2) pour lequel existe un cône de recouvrement (3) à un écartement vertical en formant une fente axiale, et recouvert à une distance axiale d'un manteau cylindrique (4), un moteur (5) avec un rotor (10) supportant les ailettes d'un ventilateur axial étant implanté dans la section inférieure de la garniture et avec un corps tubulaire en prépondérance cylindrique (7) s'achevant directement au-dessus du rotor avec la fente déterminée uniquement pour sa rotation et de même diamètre que le rotor (10), caractérisé en ce que le corps tubulaire (7) s'allonge jusqu'au cône de recouvrement (3), en s'élargissant de par un diamètre en croissance constante au-dessus de la garniture tubulaire (2) jusqu'à un endroit situé à l'intérieur du cône de recouvrement.

2. Ventilateur de toit selon la revendication 1, caractérisé en ce que le corps tubulaire (7) est exécuté en coquille double, une structure cellulaire existant entre sa coque extérieure (8) et sa coque intérieure (9).

3. Ventilateur de toit selon la revendication 2, caractérisé en ce que la structure cellulaire est à pores fermés.

4. Ventilateur de toit selon les revendications 2 et 3, caractérisé en ce que la coque extérieure (8) est réalisée par une feuille de matière plastique souple.

5. Ventilateur selon les revendications 2 à 4, caractérisé en ce que la coque extérieure (8) est percée.

6. Ventilateur de toit selon les revendications 1 à 5, caractérisé en ce que le corps tubulaire (7) à une extrémité ouverte vers le bas.
